# EUROPÄISCHE PATENTSCHRIFT

(11) **EP 1 155 997 B1**
(45) Veröffentlichungstag und Bekanntmachung des Hinweises auf die Patenterteilung: **28.06.2006**
(21) Anmeldenummer: 01104788.3
(22) Anmeldetag: 27.02.2001
(51) Int. Cl.: B65H 31/10

(54) **Vorrichtung zur Stapelhöhenerfassung und Stapelhöhensteuerung**
Device for detecting and controlling the height of a stack
Dispositif pour la détection et le contrôle de la hauteur d'une pile

(30) Priorität: 15.05.2000 DE 10023807
(43) Veröffentlichungstag der Anmeldung: 21.11.2001
(73) Patentinhaber: EASTMAN KODAK COMPANY, Rochester, New York 14650 (US)
(72) Erfinder: Dobrindt, Dirk, 24147 Klausdorf/Schwentine (DE); Goldbeck, Uwe, 24105 Kiel (DE)
(74) Vertreter: Lauerwald, Jörg

(56) Entgegenhaltungen:
- EP-A- 0 798 246
- EP-A- 0 949 170
- DE-A- 1 812 018
- DE-A- 2 310 639
- DE-C- 19 711 406

## Beschreibung

Die Erfindung betrifft eine Stapelhöhenerfassung für einen Stapel aus flächigem Material, vorzugsweise Papierbogen, mit mindestens einem Sensor zur Erfassung der Stapelhöhe, wobei ein Niederhalter einer Ablageeinrichtung zur Erfassung der Höhe des Stapels in eine Auflageposition auf dem Stapel verbracht und diese Auflageposition durch den mindestens einen Sensor erfasst wird, sowie eine Stapelhöhensteuerung mit einer derartigen Stapelhöhenerfassung.

Einrichtungen der vorgenannten Gattungen sind aus der DE 2 310 639 A bekannt.

Aus der DE 197 11 406 C1 ist zudem eine derartige Stapelhöhenerfassung bekannt, wobei vorgeschlagen wird, am Rande eines Stapels eine Zeile von übereinander angeordneten Sensoren vorzusehen, welche die Stapelhöhe dadurch erfassen, dass sie registrieren, inwieweit ausgesendetes Licht vom Stapel reflektiert wird oder nicht. Der Nachteil dieser Anordnung besteht darin, dass ein Material, insbesondere Papier, das nicht sauber aufliegt oder wellig ist zu einer Fehlanzeige führt. Dabei wird eine Welligkeit oder eine Aufwölbung im Messbereich als Höhe des Stapels registriert, selbst wenn diese in anderen Bereichen nicht vorhanden ist oder wenn diese sich nach der Messung noch ablegt. Auf diese Weise lässt sich ein Stapel nicht exakt positionieren, was insbesondere dann von Nachteil ist, wenn weiteres Material abgelegt werden soll und durch die nicht exakte Einstellung die Zuförderebene nicht stimmt.

Des weiteren ist aus der EP 0 949 170 A eine Stapelhöhenerfassung mit mindestens einem Sensor zur Erfassung einer Stapelhöhe bekannt. Die DE 1 812 018 A offenbart eine Fördereinrichtung an einem Stapler mit Leitelementen und -rollen.

Der Erfindung liegt die Aufgabe zugrunde, eine Stapelhöhenerfassung der eingangs genannten Art derart auszubilden, dass eine exakte Erfassung der Stapelhöhe möglich ist und der Stapel für die nächste Ablage von Material exakt positioniert wird.

Die Aufgabe wird erfindungsgemäß durch die Merkmale des Anspruchs 1 gelöst.

Der Vorteil der Erfindung besteht darin, dass die Höhe eines Stapels exakt erfasst wird, unabhängig davon, ob an der Messstelle Welligkeiten oder Aufwölbungen des Materials vorhanden sind. Die erfasste Höhe entspricht dabei der Höhe des abgelegten Materials, welche dieses nach der vollständigen Ablage auf der ganzen Fläche einnimmt. Eine derart erfasste Höhe eines Stapels gibt ein wesentlich exakteres Maß, insbesondere für eine Höheneinstellung, die dazu dient, die Zuförderebene für ein weiteres abzulegendes Material funktionsgerecht einzustellen.

Die Höhe des flächigen Elements, welche ein Maß für die Höhe des Stapels darstellt, kann auf verschiedene Weise erfasst werden. Möglich sind Näherungssensoren, Ultraschallsensoren, Endschalter oder sonstige Sensoren. Als vorteilhafte Ausgestaltung wird vorgeschlagen, dass der mindestens eine Sensor ein optischer Sensor ist. Dabei kann es sich um einen einzigen Sensor handeln, wobei die Funktion später noch erläutert wird, oder es ist möglich, dass eine Zeile von optischen Sensoren derart angeordnet ist, dass mit ihr mehrere Höhenlagen des flächigen Elements erfassbar sind.

Die separate Anordnung eines zusätzlichen Elements sowie Antrieb und Steuerung desselben werden dadurch eingespart und dadurch die Stapelhöhenerfassung wesentlich vereinfacht, dass das Funktionselement der Niederhalter einer Ablageeinrichtung ist. Da ein solcher Niederhalter die Funktion hat, ein abgelegtes Material auf dem Stapel zu positionieren, ist gewährleistet, dass er auch die exakte Höhe erfasst. Insbesondere erfasst er die Höhe des Stapels an der Seite, an der weiteres Material zugeführt wird und erfasst somit auch die Höhe, die für die Einstellung der Zuförderebene maßgeblich ist.

Die erfindungsgemäße Ausgestaltung sieht dazu vor, dass die Ablageeinrichtung am hinteren Ende des Stapels angeordnete horizontal und vertikal bewegbare Zungen, antreibbare und horizontal bewegbare Rollen und den mindestens einen horizontal und vertikal bewegbaren Niederhalter aufweist, wobei Antriebe und eine derart ausgebildete Steuerung vorgesehen sind, dass ein flächiges Material, zwischen Rollen und Zungen liegend, von den Rollen in seine Ablageposition gefördert wird, dass dann der Niederhalter das flächige Material auf den Stapel drückt und diese Höhenlage des Niederhalters durch den mindestens einen Sensor erfasst wird, und dass anschließend die Rollen abgehoben und die Zungen entgegen der Förderrichtung vom Stapel entfernt werden und dann für die Förderung eines weiteren Materials der Niederhalter abgehoben, aus dem Ablagebereich gezogen und die Zungen und die Rollen wieder in die Position für die Ablage eines weiteren Materials befördert werden. Auf diese Weise wird nach jeder Ablage eines Materials die Höhe des Stapels erfasst und kann daher immer exakt eingestellt werden.

Die Erfindung betrifft weiterhin eine Stapelhöhensteuerung mit einer Stapelhöhenerfassung der vorgenannten Art. Bei einer derartigen Stapelhöhensteuerung sind eine Stapelhöhenstelleinrichtung und eine Steuerung vorgesehen, wobei nach jeder Ablage eines Materials die Stapelhöhe erfasst und mittels der Steuerung die Stapelhöhenstelleinrichtung zur Einstellung der Sollhöhe veranlasst wird. Eine derartige Stapelhöhensteuerung kann mit einer Stapelhöhenerfassung aller vorgenannten Ausführungsformen ausgestattet sein. Die Steuerung für die Stapelhöheneinstellung wird jedoch vorzugsweise derart ausgestaltet, dass nach der Auflage des flächigen Elements auf dem Stapel die Stapelhöhenstelleinrichtung den Stapel so lange absenkt, bis ein Sensor anspricht, der derart angeordnet ist, dass er das Erreichen der Sollhöhe des Stapels durch die entsprechende Position des Niederhalters erfasst.

Die Erfindung wird nachfolgend anhand der Zeichnung erläutert. Es zeigen
- **Fig. 1**: eine Prinzipskizze einer Stapelhöhensteuerung mit Stapelhöhenerfassung,
- **Fig. 2**: eine Stapelhöhensteuerung und -erfassung mit einer Ablageeinrichtung in perspektivischer Ansicht und
- **Fig. 3**: in Teil- und Seitenansicht.

**Fig. 1** zeigt eine Prinzipskizze einer Stapelhöhensteuerung mit Stapelhöhenerfassung. Der Stapel 1 befindet sich auf einem Ablagetisch 24, welcher mittels einer Stapelhöhenstelleinrichtung 12 in seiner Höhe positioniert werden kann. Zu diesem Zweck ist eine Stapelhöhenerfassung 25 vorgesehen, welche ein flächiges Element 4 aufweist, das zur Erfassung der Höhe des Stapels 1 in eine Auflageposition 5 verbracht werden kann, in der es auf dem Stapel 1 aufliegt und daher ein Maß für die Stapelhöhe angibt, welches mittels eines Sensors 3 erfaßt werden kann. Um das flächige Element 4 in die Auflageposition 5 beziehungsweise in eine Ruheposition 23 zu verbringen, ist eine Stelleinrichtung 20 vorgesehen. Die Ruheposition 23 dient dazu, daß weiteres Material 2 auf den Stapel 1 aufgebracht werden kann. Die Messung des Sensors 3 wird mittels einer Verbindung 21 einer Steuerung 13 übermittelt, welche über eine weitere Verbindung 21 die Stellbefehle an die Stapelhöhenstelleinrichtung 12 gibt, damit diese die Oberfläche des Stapels 1 in seine Sollposition, beispielsweise in die Zuförderebene, verbringt.

Die **Fig. 2** und **3** zeigen die erfindungsgemäße Stapelhöhensteuerung und Stapelhöhenerfassung 25 an einer Ablageeinrichtung 6 (Ausleger) einer Druckmaschine 19. Bei dieser Ablageeinrichtung 6 dienen Rollen 10 dem Transport des flächigen Materials 2. Die Rollen 10 sind mit Zungen 9 kombiniert, wobei die Rollen 10 mit ihrer Oberfläche mit hoher Reibung gegenüber dem flächigen Material 2 durch eine Drehung das flächige Material 2 bis zur Erreichung der definierten Ablageposition fördern und dann im richtigen Moment abbremsen. Eine derartige Förderung eines Materials 2 zeigt die Fig. 3. Dabei wirken die Rollen 10 mit den Zungen 9 zusammen, welche eine geringe Reibung aufweisen und derart angeordnet sind, daß das flächige Material 2 auf den Zungen 9 gleitet und durch die Rollen 10 gefördert wird.

Erreicht dann ein flächiges Material 2 die definierte Ablageposition, so tritt ein Niederhalter 7 durch eine Horizontal- und eine Vertikalbewegung 15 und 14 derart in Aktion, daß er das in der Ablageposition befindliche flächige Material 2 hält, indem er es auf den Stapel 1 drückt. Der Sensor 3 erfaßt diese Position 5 des Niederhalters 7 unmittelbar und gibt ein Signal an die Steuerung 13, welche die Stapelhöhensteuerung 12 zur Einstellung der Sollage des Stapels 1 veranlaßt.

Eine andere Möglichkeit besteht darin, daß die Stapelhöhenstelleinrichtung 12 den Stapel 1 nach unten fährt, bis die Höhendifferenz zur Sollage - durch Ablage eines Materials 2 wurde der Stapel 1 höher - ausgeglichen ist. In diesem Fall ist der Sensor 3 derart eingerichtet, daß er erst auf das Erreichen der Sollage anspricht und die e Senkbewegung der Stapelhöhenstelleinrichtung 12 stillstzt. Dies wiederholt sich, nachdem das nächste Material 2 auf dem Stapel 1 abgelegt wurde. Damit dies möglich ist, heben die Rollen 10 durch eine Vertikalbewegung 18 ab und die Zungen 9 werden in Richtung des Doppelpfeils 17 entgegen der Förderrichtung 11 zurückgezogen, wodurch sich das hintere Ende des flächigen Materials 2 auch in den Bereichen, in denen die Zungen 9 waren, ablegt.

Für die Ablage des nächsten flächigen Materials 2 werden die Zungen 9 durch eine Vertikalbewegung 16 und eine Horizontalbewegung 17 wieder in die gezeichnete Position über dem zuvor abgelegten Material 2 positioniert und die Zungen 9 sowie die Rollen 10 senken sich derart ab, daß zwischen den Zungen 9 und den Rollen 10 wieder ein flächiges Material 2 bis zur Ablageposition gefördert werden kann. Die Vertikalbewegung 14 und die Horizontalbewegung 15 des Niederhalters 7 dienen einem Zurückziehen, damit ein neues Material 2 ablegbar ist.

Diese Ausgestaltungen der Stapelhöhenerfassung 25 und der Stapelhöhensteuerung sind selbstverständlich nur beispielhaft, es lassen sich alle Arten von flächigen Elementen 4 einsetzen, um die Höhe des Stapels 1 zu ermitteln, beispielsweise könnten auch die Zungen 9 diese Funktion erfüllen.

Das Einsatzgebiet beschränkt sich auch nicht auf eine Druckmaschine 19, es ist möglich, die Erfindung bei allen technischen Gebieten einzusetzen, bei denen flächiges Material 2 auf einen Stapel 1 aufgebracht wird, und bei welcher es erforderlich ist, die Stapelhöhe zu ermitteln. Ein wesentliches Einsatzgebiet besteht selbstverständlich darin, wenn eine Zuförderebene für eine Ablageeinrichtung 6 eingestellt werden muß, damit das nächste angelieferte flächige Material 2 sauber auf den Stapel 1 gelangt.

### Bezugszeichenliste

- 1: Stapel
- 2: flächiges Material
- 3: Sensor
- 4: flächiges Element
- 5: Auflageposition
- 6: Ablageeinrichtung
- 7: Niederhalter
- 8: hinteres Ende des Stapels
- 9: Zungen
- 10: Rollen
- 11: Pfeil: Förderrichtung
- 12: Stapelhöhenstelleinrichtung
- 13: Steuerung
- 14: Doppelpfeil: Vertikalbewegung des Niederhalters
- 15: Doppelpfeil: Horizontalbewegung des Niederhalters
- 16: Doppelpfeil: Vertikalbewegung der Zungen
- 17: Doppelpfeil: Horizontalbewegung der Zungen
- 18: Doppelpfeil: Vertikalbewegung der Rollen
- 19: Druckmaschine
- 20: Stelleinrichtung für ein flächiges Element
- 21: Verbindungen
- 22: Stellbewegungen des flächigen Elements
- 23: Ruheposition des flächigen Elements
- 24: Ablagetisch
- 25: Stapelhöhenerfassung

## Patentansprüche

1. Stapelhöhenerfassung (25) und Ablageeinrichtung (6) für einen Stapel (1) aus flächigem Material (2), vorzugsweise Papierbogen, mit mindestens einem Sensor (3) zur Erfassung der Stapelhöhe, wobei ein Niederhalter (7) einer Ablageeinrichtung (6) zur Erfassung der Höhe des Stapels (1) in eine Auflageposition (5) auf dem Stapel (1) verbracht und diese Auflageposition (5) durch den mindestens einen Sensor (3) erfasst wird,
**dadurch gekennzeichnet,**
**dass** die Ablageeinrichtung (6) am hinteren Ende (8) des Stapels (1) angeordnete horizontal und vertikal bewegbare Zungen (9), antreibbare und horizontal bewegbare Rollen (10) und den mindestens einen horizontal und vertikal bewegbaren Niederhalter (7) aufweist, wobei Antriebe und eine derart ausgebildete Steuerung vorgesehen sind, dass ein flächiges Material (2), zwischen Rollen (10) und Zungen (9) liegend, von den Rollen (10) in seine Ablageposition gefördert wird, dass dann der Niederhalter (7) das flächige Material (2) auf den Stapel (1) drückt und diese Höhenlage des Niederhalters (7) durch den mindestens einen Sensor (3) erfasst wird, und dass anschließend die Rollen (10) abgehoben und die Zungen (9) entgegen der Förderrichtung (11) vom Stapel (1) entfernt werden und dann für die Förderung eines weiteren Materials (2) der Niederhalter (7) abgehoben, aus dem Ablagebereich gezogen und die Zungen (9) und die Rollen (10) wieder in die Position für die Ablage eines weiteren Materials (2) befördert werden.

2. Stapelhöhenerfassung und Ablageeinrichtung (6) nach Anspruch 1,
**dadurch gekennzeichnet,**
**dass** der Sensor (3) ein optischer Sensor ist.

3. Stapelhöhenerfassung und Ablageeinrichtung (6) nach Anspruch 1,
**dadurch gekennzeichnet,**
**dass** eine Zeile von optischen Sensoren derart angeordnet ist, dass mit ihr mehrere Höhenlagen des flächigen Elements (4) erfassbar sind.

4. Stapelhöhensteuerung mit einer Stapelhöhenerfassung (25) und Ablageeinrichtung (6) nach einem der Ansprüche 1 bis 3,
**dadurch gekennzeichnet,**
**dass** eine Stapelhöhenstelleinrichtung (12) und eine Steuerung (13) vorgesehen sind, wobei nach jeder Ablage eines Materials (2) die Stapelhöhe erfasst und mittels der Steuerung (13) die Stapelhöhenstelleinrichtung (12) zur Einstellung der Sollhöhe veranlasst wird.

5. Stapelhöhensteuerung nach Anspruch 4,
**dadurch gekennzeichnet,**
**dass** nach der Auflage des flächigen Elements (4) auf dem Stapel (1) die Stapelhöhenstelleinrichtung (12) den Stapel (1) so lange absenkt, bis ein Sensor (3) anspricht, der derart angeordnet ist, dass er das Erreichen der Sollhöhe des Stapels (1) durch die entsprechende Position des Niederhalters (7) erfasst.

## Claims

1. Stack-height detector (25) and stacking device (6) for a stack (1) of sheet material (2), preferably sheets of paper, comprising at least one sensor (3) for the detection of the height of the stack, with a holding-down element (7) of a stacking device (6) being moved into a rest position on the stack for the detection of the height of the stack (1) and said rest position (5) being detected by at least one sensor (3),
**characterized in that**
the stacking device (6) comprises horizontally and vertically movable tongues (9), which are located at the rear end (8) of the stack (1), drivable and horizontally movable rolls (10), and the minimum of one horizontally and vertically movable holding-down element (7), with drives and an appropriately configured control means being provided, such that a sheet material (2) situated between rolls (10) and tongues (9) is transported by the rolls (10) into said sheet material's stacking position, that the holding-down element (7) then presses the sheet material (2) onto the stack (1) and that this height position of the holding-down element (7) is detected by the at least one sensor (3), and that, subsequently, the rolls (10) are lifted and the tongues (9) are removed from the stack (1) in counter-transport direction (11) and that, for the transport of another material (2), the holding-down elements (7) is lifted and pulled out of the stacking region, and the tongues (9) and the rolls (10) are then again transported into the position for depositing another material (2).

2. Stack-height detector and stacking device (6) as in Claim 1,
**characterized in that**
the sensor (3) is an optical sensor.

3. Stack-height detector and stacking device (6) as in Claim 1,
**characterized in that**
a line of optical sensors is arranged in such a manner that it can be used for the detection of several height positions of the sheet element (4).

4. Stack-height control means comprising a stack-height detector (25) and a stacking device (6) as in one of Claims 1 through 3,
**characterized in that**
a stack-height adjustment device (12) and a control means (13) are provided such that, each time a material (2) has been deposited, the height of the stack is detected and, by means of the control means (13), the stack-height adjustment device (12) is caused to adjust to the set height.

5. Stack-height control means as in Claim 4,
**characterized in that**,
after the sheet element (4) has been placed on the stack (1), the stack-height adjustment device (12) lowers the stack (1) until a sensor (3) responds, said sensor being arranged in such a manner that it detects, by way of the corresponding position of the holding-down element (7), when the set height of the stack (1) has been reached.

## Revendications

1. Dispositif de détection de la hauteur d'une pile (25) et de déposition (6) d'une pile (1) de produits (2) en feuille, de préférence de feuilles de papier, comprenant au moins un capteur (3) destiné à détecter la hauteur de la pile, un dispositif d'appui (7) du dispositif de déposition (6) destiné à détecter la hauteur de la pile (1) étant déplacé dans une position d'appui (5) sur la pile (1), cette position d'appui (5) étant détectée par au moins un capteur (3),
**caractérisé en ce que**
le dispositif de déposition (6) comprend des languettes (9) disposées à l'extrémité arrière (8) de la pile (1) et mobiles dans les sens horizontal et vertical, des galets (10) susceptibles d'être entraînés et mobiles dans le sens horizontal et au moins un dispositif d'appui (7) mobile dans les sens horizontal et vertical, ce système comprenant des entraînements et une commande réalisée de sorte qu'un produit (2) en feuille se trouvant entre les galets (10) et les languettes (9) est transporté par les galets (10) dans sa position de déposition, qu'ensuite le dispositif d'appui (7) appuie le produit (2) en feuille sur la pile (1) et que cette hauteur du dispositif d'appui (7) est détectée par au moins un capteur (3) et qu'ensuite les galets (10) sont soulevés et les languettes (9) retirées de la pile (1) dans le sens opposé au sens de transport (11) et que le dispositif d'appui (7) est soulevé par la suite pour permettre le transport d'un nouveau produit (2) en feuille en le retirant de la zone de déposition et que les languettes (9) et les galets (10) retournent dans leur position de déposition de ce nouveau produit (2) en feuille.

2. Dispositif de détection de la hauteur de pile (25) et de déposition (6) selon la revendication 1,
**caractérisé en ce que**
le capteur (3) est un capteur optique.

3. Dispositif de détection de la hauteur de pile (25) et de déposition (6) selon la revendication 1,
**caractérisé en ce que**
une ligne pour capteurs optiques est disposée de sorte qu'elle permet de détecter plusieurs hauteurs de l'élément (4) en feuille.

4. Système de commande de la hauteur d'une pile, comprenant un dispositif de détection de la hauteur de pile (25) et de déposition (6) selon l'une quelconque des revendications 1 à 3, **caractérisé en ce que**
le système comprend un dispositif de réglage de la hauteur de pile (12) et une commande (13), la hauteur de pile étant détectée en fonction de la déposition d'un produit (2) en feuille et la commande (13) provoquant le réglage de la hauteur nominale par le dispositif de réglage de la hauteur de pile (12).

5. Système de commande de hauteur de pile selon la revendication 4,
**caractérisé en ce que**
le dispositif de réglage de la hauteur de pile (12) abaisse la pile (1), après la déposition de l'élément (4) en feuille sur la pile (1) jusqu'au déclenchement d'un capteur (3) disposé de sorte qu'il détecte l'arrivée de la pile à la hauteur de pile (1) nominale par la détection de la position correspondante du dispositif d'appui (7).
